# FASCICULE DE BREVET EUROPEEN

(11) **EP 1 906 266 B1**
(45) Date de publication et mention de la délivrance du brevet: **12.11.2008**
(21) Numéro de dépôt: 06020372.6
(22) Date de dépôt: 28.09.2006
(51) Int. Cl.: G04B 19/21, G09F 9/37

(54) **Affichage digital mécanique**
Mechanische digitale Anzeige
Mechanical digital display

(43) Date de publication de la demande: 02.04.2008
(73) Titulaire: De Grisogono S.A., 1228 Plan-les-Quates (CH)
(72) Inventeur: Mojon, Jean-François, 2208 Hauts-Geneveys (CH); Gruozi, Fawaz, 1197 Prangins (CH)
(74) Mandataire: Cronin, Brian Harold John

(56) Documents cités:
- FR-A- 2 543 337
- US-A- 4 017 154

## Description

La présente invention est relative aux affichages digitaux mécaniques, plus particulièrement à un dispositif de commande susceptible de transmettre un mouvement à un affichage digital mécanique incorporé dans une montre- bracelet.

La majorité des montres-bracelets à affichage de type digital comporte le plus souvent des éléments, tels que des diodes électroluminescentes ayant des propriétés électro-optiques, placés dans un tableau rigide et connectés à un circuit électronique de manière à ce que l'indication horaire désirée soit obtenue par l'excitation de certains segments de chacun des ensembles formant les figures géométriques à partir desquelles l'indication horaire est réalisée.

Toutefois, il est déjà connu dans l'état de la technique des affichages digitaux pour montre-bracelet entièrement réalisé mécaniquement. CH 568600 décrit un mécanisme dont les segments sont réalisés par le dépôt de tritium sur le cadran de la montre. Lesdits segments peuvent être masqués par des plaques disposées sur des bascules sous forme de leviers coudés. Ces dernières sont commandées au moyen de cames, elles-mêmes entraînées par un mouvement horloger. Le pivotement des bascules coudées permet de déplacer les plaques parallèlement à elles-mêmes de façon à recouvrir les segments adéquats. Il est évoqué la possibilité de déposer directement le tritium sur les bascules qui pourraient être des corps de révolution. Ces corps de révolution apparaissent partiellement dans les fentes du cadran et sont entraînés par des cames.

D'autres dispositifs d'affichages digitaux partiellement mécaniques existent dans des domaines voisins tels que l'indication de la mesure de la vitesse ou de la température. FR2543337 divulgue un tel dispositif comportant des éléments d'affichage sous forme de prismes allongés. Ceux-ci font offices de segments constituant un digit et sont susceptibles de pivoter sur leur axe longitudinal respectif. Chaque face du prisme possède une couleur contrastée par rapport aux faces adjacentes afin que l'affichage d'un chiffre soit obtenu par la dissemblance des couleurs visibles au travers de fentes agencées sur un boîtier, la couleur visible étant déterminée par l'orientation du prisme autour de son axe longitudinal.

La rotation de chaque prisme est effectuée par un moteur, soit sept moteurs distincts pour pouvoir commander les sept segments d'un digit.

Conformément à l'invention, il est présenté un affichage digital mécanique selon la revendication 1. Cet affichage mécanique comporte au moins un digit constitué d'au moins sept segments pour l'affichage de caractères alphanumériques. Chaque segment est un corps sous forme de bâtonnet susceptible de pivoter sur son axe longitudinal, lesdits bâtonnets comportant au moins deux zones s'apparentant à une première et une seconde bandes. Celles-ci comportent un aspect esthétique différent, et sont agencées sur la longueur du bâtonnet de manière à ce que l'orientation du bâtonnet par une rotation autour de son axe longitudinal permet de rendre visible soit la première soit la seconde bande. L'affichage d'un caractère alphanumérique est obtenu par la dissemblance de l'aspect esthétique entre la première et la seconde bande de l'ensemble des bâtonnets. Le pivotement d'un ou de plusieurs bâtonnets afin de substituer la première bande avec la seconde bande ou vice et versa engendre l'affichage de caractères alphanumériques différents. Au moins un pignon, solidaire du bâtonnet, est agencé autour de chaque axe longitudinal à côté d'au moins une des extrémités dudit bâtonnet. Le pivotement des bâtonnets est actionné par l'intermédiaire de cames coopérant directement ou indirectement avec chaque pignon.

Les caractéristiques de l'invention apparaîtront plus clairement à la lecture d'une description de plusieurs formes d'exécution données uniquement à titre d'exemples nullement limitatifs en se référant aux figures schématiques, dans lesquelles :
- la Figure 1 représente une vue en perspective de dessus d'un digit constitué des sept bâtonnets susceptibles de pivoter sur leur axe longitudinal respectif selon un premier mode d'exécution de l'invention,
- la Figure 2 représente une vue de côté de la Figure 1,
- la Figure 3 représente une vue schématique de dessus du coeur d'un dispositif de commande permettant d'actionner par impulsion le pivotement des bâtonnets de la Figure 1,
- La Figure 4 représente une vue de dessus de la Figure 3 comportant une première et une deuxième commande pour la correction de l'affichage respectivement du digit des heures et du digit des minutes,
- la Figure 5 représente une vue détaillée du dispositif de commande comportant un système permettant d'une part la synchronisation de l'affichage des heures avec l'affichage des minutes et d'autre part l'amortissement des impulsions,
- la Figure 6 représente une vue de la Figure 5 juste avant le basculement d'un premier et d'un second organe de commande en charge de générer des impulsions respectivement toutes les minutes et toutes les heures,
- la Figure 7 représente une vue de la Figure 5 après le basculement du premier organe de commande et avant le basculement du deuxième organe de commande,
- la Figure 8 et la Figure 9 représente une section transversale du bâtonnet selon respectivement un deuxième et un troisième mode d'exécution,
- la Figure 10 représente une vue partielle de dessus d'un cadran de montre illustrant deux digits de l'affichage digital mécanique,
- la Figure 11 représente une vue d'un train d'engrenages destiné à pivoter un des bâtonnets horizontal.

Selon le mode principal de l'invention, l'affichage digital mécanique est adapté pour pouvoir être intégré dans une montre bracelet. Cet affichage comporte quatre digits, respectivement des dizaines d'heure, des heures, des dizaines de minute et des minutes. Chaque digit est constitué d'un mécanisme comportant sept bâtonnets (1), quatre d'entre eux étant verticaux, les trois autres, qui possèdent une longueur plus courte, étant horizontaux.

Chaque bâtonnet (1) comporte quatre faces et est susceptible de pivoter sur son axe longitudinal (3). Un pignon (2) est agencé à coté d'une des extrémités de chaque bâtonnet (1) sur l'axe longitudinal (3) de ce dernier. Le pignon (2) est solidaire du bâtonnet (1) de manière à ce que ce dernier puisse être pivoté lorsque ledit pignon (2) est entraîné afin de pouvoir être positionné à des orientations différentes.

Le pivotement de chaque bâtonnet (1) est effectué par l'entraînement du pignon (2) par l'intermédiaire d'une came (4). Sept cames (4) sont donc agencées solidairement à un arbre (5) afin de pouvoir pivoter chacun des sept bâtonnets (1). Quatre des sept cames (4) sont positionnées coaxialement les unes à côtés des autres sur l'arbre (5) à une extrémité du mécanisme constituant le digit. Cet arbre (5) est positionné sur la longueur du mécanisme comportant les sept bâtonnets (1) formant le digit (Figure 2).

Deux des quatre cames (4) sont destinées à entraîner directement le pignon (2) respectivement d'un premier et d'un deuxième bâtonnet vertical (1), tandis que les deux autres cames (4) sont destinées à entraîner le pignon (2) respectivement du premier bâtonnet horizontal (1) et du bâtonnet horizontal central (1) par l'intermédiaire d'un premier et d'un deuxième pignon (2') montés sur un deuxième arbre (5') (Figures 1 et 2), lesdits pignons (2') engrainant respectivement avec un premier et un deuxième train d'engrenages (6) (Figure 11).

Trois autres cames (4) sont positionnées coaxialement les unes à côtés des autres à l'autre extrémité du digit sur l'arbre (5). Deux de ces trois cames (4) sont destinées à entraîner directement le pignon (2) respectivement d'un troisième et d'un quatrième bâtonnet vertical (1), tandis que la troisième came (4) est destinée à entraîner par l'intermédiaire d'un troisième train d'engrenages (6) (Figure 11) le dernier bâtonnet horizontal (1).

Un dispositif de commande, tel que décrit ultérieurement, permet de transmettre aux différentes cames (4) l'énergie nécessaire sous forme d'impulsions pour pouvoir pivoter les bâtonnets (1) de 90° sur leur axe longitudinal (3) afin de rendre visible à travers des ouvertures (7) réalisées sur le cadran (8) de la montre (Figure 10) une autre de ces faces comportant un aspect esthétique différent. L'affichage d'un chiffre est obtenu par la dissemblance de l'aspect esthétique entre les différentes faces visibles de l'ensemble des bâtonnets (1) constituant le digit. Le pivotement d'un ou de plusieurs bâtonnets (1) afin de substituer une face avec une autre comportant un aspect esthétique différent engendre de ce fait l'affichage d'un autre chiffre.

Le profil de chaque came (4) a été déterminé de manière à pivoter les bâtonnets (1) adéquats pour afficher successivement les chiffres de 0 à 9 pour le digit des minutes, les chiffres de 0 à 5 pour le digit des dizaines de minutes, les chiffres de 0 à 9 pour le digit des heures et les chiffres de 0 à 2 pour le digit des dizaines d'heure.

Par conséquent, les profils des cames (4) utilisées dans le mécanisme destiné à afficher par exemple le digit des dizaines de minute différent des profils des cames (4) utilisées dans le mécanisme destiné à afficher le digit des minutes puisque le pivotement d'un ou plusieurs bâtonnets (1) doit être effectué de manière à afficher successivement uniquement les chiffres de 0 à 5, le pivotement des bâtonnets (1) constituant le digit des dizaines de minute intervenant de surcroît dix fois moins souvent que pour les bâtonnets (1) constituant le digit des minutes.

Chaque face visible des bâtonnets (1) peut être sertie de plusieurs pierres précieuses. Par exemple, une face peut être sertie exclusivement de diamants transparents alors que la face suivante peut être sertie exclusivement de diamants noirs. Une multitude de configurations peut-être réalisée. Une attention particulière sera portée cependant sur le choix du revêtement entre la première face et la face rendu visible après la rotation de 90° du bâtonnet (1) afin d'assurer un contraste adéquate pour faciliter la lecture de l'affichage.

L'affichage digital mécanique comporte un dispositif de commande. Celui-ci permet d'adapter l'affichage digital mécanique sur un mouvement horloger de base, par exemple du type Valjoux™.

Ce dispositif comporte un premier organe de commande destiné à d'une part transformer le mouvement du mobile des secondes du mouvement horloger en une impulsion se produisant toutes les minutes, et d'autre part de transmettre cette impulsion, par l'intermédiaire d'un train d'engrenages des minutes (9), de manière à imprimer un mouvement rotatif aux sept cames (4) des mécanismes constituant respectivement le digit des minutes et le digit des dizaines de minute afin de permettre le pivotement des bâtonnets (1) de manière instantanée ou quasi-instantanée.

Un deuxième organe de commande est destiné, quant à lui, à transformer le mouvement de la chaussée du mouvement horloger en une impulsion se produisant toutes les heures, le pivotement des bâtonnets (1) formant le digit des heures et le digit des dizaines d'heures s'effectuant sur le même principe évoqué ci-dessus.

Le premier organe de commande de l'affichage des deux digits respectivement des dizaines de minute et des minutes comporte une bascule des minutes (10) susceptible de pivoter sur l'axe (11) et un colimaçon des minutes (12), celui-ci étant agencé solidairement au mobile des secondes du mouvement horloger, ledit colimaçon (12) effectuant par conséquent une rotation complète chaque minute. L'une des extrémités de la bascule des minutes (10) coopère avec le pourtour du colimaçon des minutes (12), alors que l'autre de ses extrémités est muni d'un doigt rabattable (13) susceptible d'entraîner, d'au moins un pas, une étoile de commande des minutes (14) solidaire d'une première roue (15) du train d'engrenages des minutes (9).

Le profil du colimaçon (12) permet d'accumuler progressivement une certaine énergie mécanique qui est transmise par la bascule des minutes (10) à son ressort de rappel (non illustré). Lorsque l'arrête (16) du colimaçon des minutes (12) chevauche l'extrémité de la bascule (10) (Figure 6), l'énergie accumulée dans le ressort de rappel est transmise à la première roue (15) du train d'engrenages des minutes (9) sous l'action du doigt (13) sur l'étoile de commande des minutes (14), l'impulsion étant générée par le pivotement de ladite bascule (10) sur l'axe (11). Cet organe de commande permet donc de transformer le mouvement rotatif du mobile de seconde du mouvement horloger en une seule impulsion ayant assez d'énergie pour permettre le pivotement des bâtonnets (1) au travers des divers engrenages (6, 9) et des cames (4).

Le train d'engrenages des minutes (9) comporte un premier renvoi (17) à 90° destiné à transmettre l'impulsion par l'intermédiaire d'autres rouages (non illustré) à l'arbre (5) du digit respectivement des minutes et des dizaines de minutes. Les arbres (5) du digit des minutes et des dizaines de minutes sont ainsi animés d'un mouvement axial, chacun des arbres (5) entraînant les sept cames (4). Chacune des sept cames (4) de chaque digit est ainsi animée d'un mouvement rotatif intermittent de manière à pouvoir pivoter un des bâtonnets (1) constituant respectivement le digit des minutes et le digit des dizaines de minute.

Le deuxième organe de commande de l'affichage des deux digits respectivement des dizaines d'heure et des heures comporte une bascule des heures (18) susceptible de pivoter sur l'axe (19) et un colimaçon des heures (20), celui-ci étant agencé solidairement à une étoile de 60 (21) montée sur la chaussée du mouvement horloger, ledit colimaçon (20) effectuant par conséquent une rotation complète chaque heure.

L'une des extrémités de la bascule des heures (18) est susceptible d'entraîner, par l'intermédiaire d'un second doigt rétractable (13'), une étoile de commande des heures (22) agencée à engrainer avec un deuxième renvoi à 90° (23). Ladite bascule (18) comporte une saillie (24) destinée à coopérer avec le pourtour du colimaçon des heures (20).

La transformation du mouvement de la chaussée en une impulsion se produisant toutes les heures sur l'étoile de commande des heures (22) est obtenue sur le même principe tel que décrit précédemment. Le renvoi à 90° (23) est destiné à transmette l'impulsion par l'intermédiaire d'autre rouages (non illustré) aux arbres (5) respectivement du digit des heures et du digit des dizaines d'heure.

Le premier et le deuxième organe de commande sont liés par un système permettant d'une part la synchronisation du pivotement des deux bascules (10, 18) afin d'assurer l'incrémentation du digit respectivement des heures et des minutes quasi simultanément, et d'autre part l'amortissement des impulsions générées par lesdites bascules (10, 18).

Ce système comporte un embrayage unidirectionnel (25) monté coaxialement sur un pignon (26), ledit pignon (26) étant destiné à être entraîné par une crémaillère (27) faisant partie intégrante de la bascule des heures (10). Cet embrayage (27) est pourvu, de part et d'autre de son centre, de deux ailettes (28, 28'), l'une et l'autre étant susceptibles de s'appuyer sur une partie du pourtour d'un disque partiel (29) s'apparentant à un croissant de lune. Ce disque partiel (29) est solidaire d'une étoile (30), celle-ci pouvant être entraînée par un doigt (31) solidaire de la bascule des minutes (10).

Lorsque le système se retrouve dans la configuration dans laquelle la bascule des minutes (10) est sur le point de pivoter (Figure 6), la séquence des mouvements suivants est enclenchée:
- la bascule des minutes (10) pivote entraînant d'une part l'étoile de commande des minutes (14) qui entraîne, par l'intermédiaire de la première roue (15), le train d'engrenages des minutes (9), et d'autre part la rotation du disque partiel (29) par l'action du doigt (31) de la bascule (10) sur l'étoile (30),
- la rotation du disque partiel (29) libère l'embrayage unidirectionnel (25) en désengageant l'une de ses ailettes (28, 28') dudit disque partiel (29) (Figure 7),
- la crémaillère (27) peut ainsi se déplacer en entraînant le pignon (26), le déplacement de ladite crémaillère (27) assurant d'une part le pivotement de la bascule des heures (18) sur l'axe (19) entraînant l'étoile de commande des heures (22) d'au moins un pas, et d'autre part le positionnement de l'autre des deux ailettes (28, 28') de l'embrayage (25) sur une portion du pourtour du disque partiel (29) (Figure 5).

L'une des deux ailettes (28, 28') de l'embrayage (25) va dès lors rester en contact permanent avec ce disque partiel (29) pendant une heure amortissant les quelques 59 sauts effectués par la bascule des minutes (10) pendant ce lapse de temps.

Dans ce mode d'exécution, chacune des faces de chaque bâtonnet (1) comporte deux motifs distincts en alternance.

Une première commande de correction des minutes (32), susceptible d'être actionnée par un poussoir (33), est agencée de manière à agir simultanément sur l'étoile de commande des minutes (13) et sur l'étoile de 60 (21). Une deuxième commande de correction des heures (34), susceptible d'être actionnée par un poussoir (35), est agencée de manière à agir directement sur l'étoile de commande des heures (22) afin d'incrémenter les heures d'au moins une unité (Figure 4).

La correction des digits des minutes est effectuée dans un premier temps par un maximum de 59 actions sur le poussoir (33). La correction des heures est effectuée, quant à elle, par un maximum de 11 actions sur le poussoir (35). Les doigts rétractables (13, 13') des deux bascules (10, 18) s'effacent lors de la correction rapide afin de permettre la rotation de l'étoile de commande des minutes (14) et de l'étoile de commandes des heures (22).

Un mécanisme d'amortissement peut être envisagé afin d'éviter des effets dynamiques néfastes sur le mécanisme de commande, la synchronisation et l'entraînement.

Dans un deuxième mode d'exécution illustré par la Figure 8, les bâtonnets (1) sont de forme cylindrique comportant sur la totalité de leur longueur quatre bandes (1', 1 "). Deux d'entre-elles comporte un motif identique tandis que les deux autres sont identiques entre-elles mais différent des deux premières. Les bandes sont agencées en alternance de manière à ce qu'un motif différent apparaisse à travers les ouvertures (7) du cadran (8) de la montre après chaque impulsion produite par le dispositif de commande.

Dans un autre mode d'exécution tel qu'illustré par la Figure 9, les bâtonnets (1) peuvent s'apparenter à une forme dont la section transversale comporte quatre surfaces planes possédant une projection tangentielle. Cette projection tangentielle permet de réduire l'espace entre les segments et améliore donc la lecture du chiffre. Des pierres précieuses peuvent être agencées en alternance sur deux des quatre surfaces planes.

Il va de soi que l'invention n'est pas limitée aux modes d'exécution décrits ci-dessus mais qu'elle embrasse, au contraire toutes les variantes d'exécution sans sortir de la portée de la revendication 1. A titre d'exemple le colimaçon des minutes (12) peut être remplacé par une came comportant N sommets, ladite came effectuant une rotation en N minutes.

## Revendications

1. Affichage digital mécanique comportant au moins un digit constitué d'au moins sept segments (1) pour l'affichage de caractères alphanumériques, chaque segment (1) étant un corps sous forme de bâtonnet (1) susceptible de pivoter sur son axe longitudinal (3), lesdits bâtonnets (1) comportant au moins deux zones s'apparentant à une première et une seconde bandes (1', 1 ") comportant un aspect esthétique différent, lesdites bandes (1', 1") étant agencées sur la longueur du bâtonnet (1) de manière à ce que l'orientation du bâtonnet (1) par une rotation autour de son axe longitudinal (3) permet de rendre visible soit la première soit la seconde bande (1', 1"), l'affichage d'un caractère alphanumérique étant obtenu par la dissemblance de l'aspect esthétique entre la première et la seconde bande (1', 1") de l'ensemble des bâtonnets (1), le pivotement d'un ou de plusieurs bâtonnets (1) afin de substituer la première bande (1') avec la seconde bande (1") ou vice et versa engendrant l'affichage de caractères alphanumériques différents, **caractérisé en ce qu'**au moins un pignon (2), solidaire du bâtonnet (1), est agencé autour de chaque axe longitudinal (3) à côté d'au moins une des extrémités dudit bâtonnet (1), le pivotement des bâtonnets (1) étant actionné par l'intermédiaire de cames (4) coopérant directement ou indirectement avec chaque pignon (2).

2. Affichage digital mécanique selon la revendication 1, **caractérisé en ce qu'**il comprend un dispositif de commande destiné à transmettre un mouvement rotatif audites cames (4) par des impulsions afin que le pivotement des bâtonnets (1) se fasse instantanément ou quasi-instantanément.

3. Affichage digital mécanique selon la revendication 2, **caractérisé en ce que** les bâtonnets (1) sont des prismes réguliers comportant quatre faces, chacune des faces représentant alternativement la première et la seconde bande (1', 1"), chaque impulsion du dispositif de commande permettant d'entraîner le pivotement du bâtonnet (1) de 90° au tour de son axe longitudinal (3).

4. Affichage digital mécanique selon la revendication 1 ou 2, **caractérisé en ce que** les bâtonnets (1) sont cylindriques.

5. Affichage digital mécanique selon la revendication 1, 2, 3 ou 4, **caractérisé en ce que** certains des bâtonnets (1) possèdent une longueur plus courte.

6. Affichage digital mécanique selon l'une quelconque des revendications précédentes, **caractérisé en ce qu'**il comporte quatre digits respectivement des dizaines d'heures, des heures, des dizaines de minutes et des minutes.

7. Montre notamment une montre-bracelet comportant l'affichage digital mécanique selon la revendication 6.

8. Montre selon la revendication 7, **caractérisée en ce qu'**un cadran (8) est positionné au dessus de l'affichage digital mécanique, ledit cadran (8) comportant des ouvertures (7) en correspondance avec les sept bâtonnets (1).

9. Montre comportant un affichage digital mécanique selon la revendication 2, le dispositif de commande étant **caractérisé en ce qu'**il comporte une came des minutes (12) agencée solidairement au mobile des secondes d'un mouvement horloger, la came des minutes (12) étant destinée à coopérer avec une bascule des minutes (10) susceptible d'actionner par impulsion une étoile de commande des minutes (14) d'un train d'engrenages des minutes (9) destiné à commander les bâtonnets (1) du digit des minutes et du digit des dizaines de minutes.

10. Montre selon la revendication 9, **caractérisé en ce que** le dispositif de commande comporte en outre une came des heures (20) agencée solidairement à la chaussée du mouvement horloger, ladite came (20) étant destinée à coopérer avec une bascule des heures (18) susceptible d'actionner par impulsion la rotation d'une étoile de commande des heures (22) destinée à commander, par l'intermédiaire d'engrenages, les bâtonnets (1) du digit des heures et du digit des dizaines d'heures.

11. Montre selon la revendication 10, **caractérisé en ce que** le dispositif de commande comporte en outre un dispositif de synchronisation permettant une impulsion synchronisée de la première et de la deuxième bascule (10, 18) afin de synchroniser l'affichage des digits des dizaines d'heures et des heures avec l'affichage des digits des dizaines de minutes et des minutes.

12. Montre selon l'une quelconque des revendication 9 à 11, **caractérisé en ce que** le dispositif de commande comporte un système d'amortissement.

13. Montre selon l'une quelconques des revendications 9 à 12, **caractérisé en ce que** les cames (12, 20) sont des cames dites en colimaçon.

## Claims

1. Mechanical digital display having at least one digit consisting of at least seven segments (1) for displaying alphanumeric characters, each segment (1) being a body in the form of a bar (1) which can pivot on its longitudinal axis (3), said bars (1) having at least two areas resembling a first and a second strip (1', 1"), having different appearances, said strips (1', 1") being arranged along the length of the bar (1) in such a way that the orientation of the bar (1) by a rotation about its longitudinal axis (3) enables either the first or the second strip (1', 1") to be made visible, the display of an alphanumeric character being achieved as a result of the dissimilarity of appearance between the first and the second strip (1', 1") of the set of bars (1), the pivoting of one or more bars (1) to replace the first strip (1') with the second strip (1") or vice versa generating the display of the different alphanumeric characters, **characterized in that** at least one pinion (2), fixed to the bar (1), is positioned around each longitudinal axis (3) adjacent to at least one of the ends of said bar (1), the bars (1) being pivotable by means of cams (4) interacting directly or indirectly with each pinion (2).

2. Mechanical digital display according to Claim 1, **characterized in that** it comprises an operating device designed to transmit a rotary movement to said cams (4) by pulses so that the pivoting of the bars (1) takes place instantaneously or virtually instantaneously.

3. Mechanical digital display according to Claim 2, **characterized in that** the bars (1) are regular prisms having four faces, each of the faces showing the first and the second strip (1', 1") alternately, each pulse of the operating device enabling the bar (1) to be pivoted through 90°about its longitudinal axis (3).

4. Mechanical digital display according to Claim 1 or 2, **characterized in that** the bars (1) are cylindrical.

5. Mechanical digital display according to Claim 1, 2, 3 or 4, **characterized in that** some of the bars (1) are shorter.

6. Mechanical digital display according to any one of the preceding claims, **characterized in that** it has four digits indicating the tens of hours, hours, tens of minutes and minutes respectively.

7. Watch, for example a wristwatch, having the mechanical digital display according to Claim 6.

8. Watch according to Claim 7, **characterized in that** a dial (8) is positioned above the mechanical digital display, said dial (8) having apertures (7) corresponding to the seven bars (1).

9. Watch including a mechanical digital display according to Claim 2, said operating device being **characterized in that** it has a minutes cam (12) fixed to the seconds wheel of a watch movement, the minutes cam (12) being designed to interact with a minutes yoke (10) which can actuate, by pulses, a minutes star wheel (14) of a minutes gear train (9) designed to operate the bars (1) of the minutes digit and of the tens of minutes digit.

10. Watch according to Claim 9, **characterized in that** the operating device also includes an hours cam (20) fixed to the cannon pinion of the watch movement, said cam (20) being designed to interact with an hours yoke (18) which can cause, by pulses, the rotation of an hours star wheel (22) designed to operate, by means of gears, the bars (1) of the hours digit and of the tens of hours digit.

11. Watch according to Claim 10, **characterized in that** the operating device also includes a synchronization device enabling the first and second yokes (10, 18) to be pulsed in synchronization, in order to synchronize the display of the tens of hours and hours digits with the display of the tens of minutes and minutes digits.

12. Watch according to any one of Claims 9 to 11, **characterized in that** the operating device includes a damping system.

13. Watch according to any one of Claims 9 to 12, **characterized in that** the cams (12, 20) are of the type known as snail cams.

## Patentansprüche

1. Mechanische Digitalanzeige, die mindestens eine Ziffer bestehend aus mindestens sieben Segmenten (1) zur Anzeige alphanumerischer Zeichen aufweist, wobei jedes Segment (1) ein Körper in Form eines Stäbchens (1) ist, das um seine Längsachse (3) schwenken kann, wobei die Stäbchen (1) mindestens zwei Zonen aufweisen, die einem ersten und einem zweiten Band (1', 1 ") ähneln, welche unterschiedliche ästhetische Aspekte aufweisen, wobei die Bänder (1', 1") über die Länge des Stäbchens (1) so angeordnet sind, dass die Ausrichtung des Stäbchens (1) durch eine Drehung um seine Längsachse (3) es ermöglicht, entweder das erste oder das zweite Band (1', 1") sichtbar zu machen, wobei die Anzeige eines alphanumerischen Zeichens durch die Unähnlichkeit des ästhetischen Aspekts zwischen dem ersten und dem zweiten Band (1', 1") der Gesamtheit der Stäbchen (1) erhalten wird, wobei das Schwenken eines oder mehrerer Stäbchen (1), um das erste Band (1') durch das zweite Band (1") oder umgekehrt zu ersetzen, die Anzeige von verschiedenen alphanumerischen Zeichen erzeugt, **dadurch gekennzeichnet, dass** mindestens ein fest mit dem Stäbchen (1) verbundener Trieb (2) um jede Längsachse (3) herum neben mindestens einem der Enden des Stäbchens (1) angeordnet ist, wobei das Schwenken der Stäbchen (1) mittels Nocken (4) in Gang gesetzt wird, die direkt oder indirekt mit jedem Trieb (2) zusammenwirken.

2. Mechanische Digitalanzeige nach Anspruch 1, **dadurch gekennzeichnet, dass** sie eine Steuervorrichtung aufweist, die dazu bestimmt ist, durch Impulse eine Drehbewegung auf die Nocken (4) zu übertragen, damit das Schwenken der Stäbchen (1) augenblicklich oder praktisch augenblicklich erfolgt.

3. Mechanische Digitalanzeige nach Anspruch 2, **dadurch gekennzeichnet, dass** die Stäbchen (1) gleichmäßige Prismen mit vier Seiten sind, wobei jede der Seiten abwechselnd das erste bzw. das zweite Band (1', 1 ") darstellt, wobei jeder Impuls der Steuervorrichtung es ermöglicht, das Schwenken des Stäbchens (1) um 90°um seine Längsachse (3) zu verursachen.

4. Mechanische Digitalanzeige nach Anspruch 1 oder 2, **dadurch gekennzeichnet, dass** die Stäbchen (1) zylindrisch sind.

5. Mechanische Digitalanzeige nach Anspruch 1, 2, 3 oder 4, **dadurch gekennzeichnet, dass** bestimmte der Stäbchen (1) eine kürzere Länge besitzen.

6. Mechanische Digitalanzeige nach einem der vorhergehenden Ansprüche, **dadurch gekennzeichnet, dass** sie vier Ziffern der Stunden-Zehner, der Stunden, der Minuten-Zehner bzw. der Minuten aufweist.

7. Uhr, insbesondere eine Armbanduhr, die die mechanische Digitalanzeige nach Anspruch 6 aufweist.

8. Uhr nach Anspruch 7, **dadurch gekennzeichnet, dass** ein Zifferblatt (8) über der mechanischen digitalen Anzeige positioniert ist, wobei das Zifferblatt (8) Öffnungen (7) entsprechend den sieben Stäbchen (1) aufweist.

9. Uhr, die eine mechanische Digitalanzeige nach Anspruch 2 aufweist, wobei die Steuervorrichtung **dadurch gekennzeichnet ist, dass** sie eine Nocke der Minuten (12) aufweist, die fest mit dem Drehteil der Sekunden eines Uhrwerks verbunden angeordnet ist, wobei die Nocke der Minuten (12) dazu bestimmt ist, mit einer Kippvorrichtung der Minuten (10) zusammenzuwirken, die durch Impuls einen Schaltstern der Minuten (14) eines Räderwerks der Minuten (9) in Gang setzen kann, das dazu bestimmt ist, die Stäbchen (1) der Ziffer der Minuten und der Ziffer der Minuten-Zehner zu steuern.

10. Uhr nach Anspruch 9, **dadurch gekennzeichnet, dass** die Steuervorrichtung außerdem eine Nocke der Stunden (20) aufweist, die fest mit dem Minutenrohr des Uhrwerks verbunden angeordnet ist, wobei die Nocke (20) dazu bestimmt ist, mit einer Kippvorrichtung der Stunden (18) zusammenzuwirken, die durch Impuls die Drehung eines Schaltsterns der Stunden (22) in Gang setzen kann, der dazu bestimmt ist, über Zahnräder die Stäbchen (1) der Ziffer der Stunden und der Ziffer der Stunden-Zehner zu steuern.

11. Uhr nach Anspruch 10, **dadurch gekennzeichnet, dass** die Steuervorrichtung außerdem eine Synchronisationsvorrichtung aufweist, die einen synchronisierten Impuls der ersten und der zweiten Kippvorrichtung (10, 18) erlaubt, um die Anzeige der Ziffern der Stunden-Zehner und der Stunden mit der Anzeige der Ziffern der Minuten-Zehner und der Minuten zu synchronisieren.

12. Uhr nach einem der Ansprüche 9 bis 11, **dadurch gekennzeichnet, dass** die Steuervorrichtung ein Dämpfungssystem aufweist.

13. Uhr nach einem der Ansprüche 9 bis 12, **dadurch gekennzeichnet, dass** die Nocken (12, 20) so genannte Schneckennocken sind.
